# EUROPÄISCHE PATENTSCHRIFT

(11) **EP 1 159 219 B1**
(45) Veröffentlichungstag und Bekanntmachung des Hinweises auf die Patenterteilung: **21.07.2004**
(21) Anmeldenummer: 00915164.8
(22) Anmeldetag: 03.03.2000
(51) Int. Cl.: B66B 29/06

(54) **KAMMPROFIL FÜR KAMMTRÄGER VON ROLLTREPPEN UND ROLLSTEIGEN**
COMB PROFILE FOR COMB SUPPORT OF ESCALATORS AND MOVING WALKS
PROFILE-PEIGNE DESTINE A UN SUPPORT-PEIGNE D'ESCALIERS MECANIQUES ET DE TAPIS ROULANTS

(30) Priorität: 06.03.1999 DE 19909952
(43) Veröffentlichungstag der Anmeldung: 05.12.2001
(73) Patentinhaber: Kone Corporation, 00330 Helsinki (FI)
(72) Erfinder: BEHLE, Fritz, D-45549 Sprockhövel (DE); BAUCH, Wolfgang, D-44369 Dortmund (DE)
(74) Vertreter: Spannagel, Achim
(86) Internationale Anmeldenummer: PCT/EP2000/001856
(87) Internationale Veröffentlichungsnummer: WO 2000/053521

(56) Entgegenhaltungen:
- PATENT ABSTRACTS OF JAPAN vol. 1995, no. 04, 31. Mai 1995 (1995-05-31) & JP 07 025575 A (MITSUBISHI DENKI BILL TECHNO SERVICE KK), 27. Januar 1995 (1995-01-27)

## Beschreibung

Die Erfindung betrifft ein Kammprofil für Kammträger von Rolltreppen und Rollsteigen gemäß gattungsbildendem Teil des ersten Patentanspruches.

Zum allgemeinen Stand der Technik zählt, daß die einzelnen Kammsegmente, die aus unterschiedlichsten Materialien, wie z.B. Aluminium, Kunststoff oder dgl., bestehen können, im Bereich ihres einen Endes mit einem Kammträger, insbesondere durch Verschraubung, verbunden werden. Der außerhalb des Kammträgers verbleibende Bereich taucht kammseitig in die Stufen und Paletten der Rolltreppen und Rollsteige ein, wobei die Segmente im Bereich ihrer einander zugewandten Stirnseiten bündig aneinander anliegend.

Im Hinblick darauf, daß auf Rollsteigen und vielfach auch auf Rolltreppen u. a. auch Einkaufswagen, Karren, Kofferkulis oder dgl. bewegt bzw. transportiert werden, ist es notwendig, die Kammprofile dergestalt auszubilden, daß ein flacher Neigungswinkel gebildet wird. Dies bedingt eine Materialreduzierung, die wiederum zu Problemen führt, sofern höhere Stützlasten auf die einzelnen Segmente des Kammprofiles einwirken. Die bündig aneinander anliegenden Kämme können einzeln verformt werden, sobald punktförmige Stützlasten darauf einwirken. Überhöhte nicht zulässige Durchbiegungen der Kämme sowie Materialabbrüche oder Materialermüdungen sind hierbei nicht ausgeschlossen, so daß ein relativ schneller Austausch einzelner dieser Segmente vonnöten ist, was wiederum einen unerwünschten Stillstand der Rolltreppe oder des Rollsteiges mit sich bringt.

Der US-A 3,687,257 ist ein Kammträger für Personenförderanlagen zu entnehmen, der aus mehreren nebeneinander angeordneten Segmenten gebildet ist. Die mit glatten Stirnflächen sowie Durchgangsbohrungen versehenen Segmente werden durch einen Rundstab lösbar miteinander verbunden. Durch diese Maßnahme kann zwar eine Verbindung aller Segmente realisiert werden, der Austausch einzelner, ggf. beschädigter Segmente ist hingegen ohne Lösung dieser Verbindung nicht möglich.

Infolge von Fertigungstoleranzen kann es auch geschehen, daß einzelne der Segmente vorstehend bzw. zurückgesetzt im Verbund vorgesehen sind, wodurch ein negativer optischer Eindruck entsteht.

Ziel des Erfindungsgegenstandes ist es, das im gattungsbildenden Teil des ersten Patentanspruches beschriebene Kammprofil dahingehend weiterzubilden, daß einerseits dem Wunsch nach flachen Neigungswinkeln der Segmente Rechnung getragen werden kann und andererseits Schäden im Bereich der einzelnen Segmente weitestgehend ausgeschlossen werden. Des weiteren sollen bei ggf. auftretenden Schäden auch einzelne Segmente ausgetauscht werden können, ohne daß der Gesamtverbund demontiert werden muß.

Dieses Ziel wird durch die im Kennzeichen des ersten Patentanspruches beschriebenen Merkmale erreicht.

Vorteilhafte Weiterbildungen des Erfindungsgegenstandes sind den Unteransprüchen zu entnehmen.

Infolge dieser zweiten Verbindungsstelle wird eine verhältnismäßig starre Gesamtkonstruktion des Kammprofiles, bestehend aus mehreren einzelnen Segmenten, gebildet. Durch diese Maßnahme ist es möglich, die Materiatreduzierung bei gleichzeitiger Ausbildung flach geneigter Segmente zur realisieren. Punktförmige Stützlasten wirken somit nicht mehr auf einzelne Segemente unmittelbar, sondern mittelbar auf das gesamte Kammprofil ein, wodurch auch Beschädigungen an Einzelsegmenten weitestgehend vermieden werden können. Die Durchbiegung einzelner Kämme wird wesentlich reduziert, was sich auch positiv auf die Materialermüdung auswirkt.

Als technische Ausgestaltung zur Erzeugung der lösbaren Verbindung im kammseitigen Bereich der einzelnen Segmente ist eine Feder- Nut- Verbindung vorgesehen.

Die Feder- Nut- Verbindung ist so ausgestaltet, daß einzelne Segmente nach Lösen der Verbindung mit dem Kammträger herausgezogen werden können, so daß auch ein Austausch ggf. beschädigter Segmente problemlos vonstatten geht, ohne daß die Stufen oder Paletten der Rolltreppe bzw. des Rollsteiges zumindest teilweise ausgebaut werden müssen.

Der Erfindungsgegenstand ist anhand eines Ausführungsbeispiels in der Zeichnung dargestellt und wird wie folgt beschrieben. Es zeigen
- Fig. 1: Kammprofil, bestehend aus mehreren Einzelsegmenten
- Fig. 2: Schnitt durch Fig. 1 gemäß Linie A-A
- Fig. 3: Schnitt durch Fig. 2 gemäß Linie B-B
- Fig. 4: vergrößerte Darstellung des kammseitigen Verbindungsbereiches

Fig. 1 zeigt ein Kammprofil 1, bestehend aus mehreren einzelnen Segmenten 2, 3, 4, wobei die Segmente 2 und 4 Außensegmente des Kammprofiles 1 bilden, während das Segment 3 eines von ggf. mehreren Innensegmenten ist.

Die einzelnen Segmente 2, 3, 4 werden mittels Schrauben 5, 6, 7 mit einem hier nicht weiter dargestellten Kammträger verbunden. Jedes Segment 2, 3, 4 ist außerhalb der Schraubverbindung 5, 6, 7 mit einem kammartigen Profil 8, 9, 10 versehen. Im Bereich dieses kammartigen Profiles 8, 9, 10 sind hier lediglich angedeutete lösbare Verbindungen 11, 12 einerseits zwischen den Segmenten 2 und 3 und andererseits zwischen den Segmenten 3 und 4 gegeben.

Fig. 2 zeigt einen Querschnitt durch das Segment 3 entsprechend der Linie A-A der Fig. 1. Erkennbar sind folgende Bauteile: das Segment 3, ein nur angedeutete Kammträger 13, die Schraube 6 sowie eine angedeutete Stufe 14 einer nicht weiter dargestellten Rolltreppe. Die Stufe 14 ist mit einem Trittprofil 15 versehen, in welches das Kammprofil 9 des Segmentes 3 eingreift. Die lösbare Verbindung 12 ist in dieser Figur schraffiert hervorgehoben.

Fig. 3 zeigt einen Schnitt gemäß der Linie B-B der Fig. 2. Erkennbar sind die Segmente 3 und 4 und die Stufe 14 samt Profil 15, wobei das Kammprofil 9, 10 der Segmente 3, 4 in die entsprechenden Trittprofile 15 der Stufe 14 eingreift. Fig. 3 zeigt nun die lösbare Verbindung zwischen den Segmenten 3 und 4, die durch eine sogenannte Feder- Nut- Verbindung gebildet ist. Das Segment 3 ist im Bereich seiner dem Segment 4 zugewandten Stirnseite mit einem nasenförmigen Ansatz 16 versehen, der in eine im Segment 4 vorgesehene Nut 17 eingreift. Ggf. auf das Segment 3 ausgeübte Kräfte verbleiben somit nicht im Segment 3, sondern werden anteilig mit auf die benachbarten Segmente 2 und 4 übertragen, wodurch die Verbiegung des einzelnen Segmentes 3 reduziert, wenn nicht gar vollständig vermieden wird.

Fig. 4 zeigt eine vergrößerte Darstellung des Verbindungsbereiches 12 gemäß Fig. 1, wobei auch hier der nasenförmige Ansatz 16 erkennbar ist, der in die korrespondierende Nut 17 eingreift.

## Patentansprüche

1. Kammprofil für Kammträger von Rolltreppen und Rollsteigen, bestehend aus mehreren, mit einem Kammträger (13) verbindbaren, Segmenten (2,3,4), von denen einzelne oder mehrere außerhalb des Kammträgers (13) lösbar miteinander verbindbar sind, **dadurch gekennzeichnet, daß** die Segmente (2, 3, 4), indem sie im montierten Zustand stimseitig aneinander liegen, mittels einer Feder-Nut-Verbindung (11,12) miteinander im verbindenden Eingriff stehen.

2. Kammprofil nach Anspruch 1, **dadurch gekennzeichnet, daß** eines der Segmente (2,3) stirnseitig einen nasenförmigen Ansatz (16) aufweist, der in eine in einem daneben angeordneten Segment (3,4) stirnseitig eingebrachte Nut (17) einführbar ist.

## Claims

1. A comb profile for comb supports of escalators and moving walkways, consisting of several segments (2, 3, 4), which can be connected to a comb support (13), and single or several ones of which can be connected to each other in a detachable manner outside the comb support (13), **characterized in that** the segments (2, 3, 4) are in a mutually connecting engagement by means of a feather-and-groove joint (11, 12) while being adjacent to each other with their fronts in the assembled state.

2. A comb profile according to claim 1, **characterized in that** one of the segments (2, 3) has a nose-shaped shoulder (16) on the front side, which shoulder can be introduced into a groove (17), which is provided in the front of a juxtaposed segment (3, 4).

## Revendications

1. Profil à peigne pour un support à peigne des escaliers et des trottoirs roulants, composé de plusieurs segments (2, 3, 4) susceptibles d'être reliés à un support à peigne (13), dont singuliers ou plusieurs à l'extérieur du support à peigne (13) peuvent être reliés les uns aux autres de manière amovible, **caractérisé en ce que** les segments (2, 3, 4) sont mutuellement en prise liante par moyen d'un assemblage par rainure et languette (11, 12), les segments étant adjacents avec leurs fronts dans l'état assemblé.

2. Profil à peigne selon la revendication 1, **caractérisé en ce que** l'un des segments (2, 3) présente un épaulement sous forme de nez (16) du côté de son front, lequel peut être introduit dans une rainure (17) réalisée dans le front d'un segment (3, 4) juxtaposé.
